# FASCICULE DE BREVET EUROPEEN

(11) **EP 0 058 624 B1**
(45) Date de publication et mention de la délivrance du brevet: **19.06.1985**
(21) Numéro de dépôt: 82420021.6
(22) Date de dépôt: 03.02.1982
(51) Int. Cl.: B65D 1/20

(54) **Procédé de réalisation d'un bidon en matière synthétique équipé d'un régulateur de débit**
Verfahren zur Herstellung eines Kanisters aus Kunststoff mit Auslaufregulierung
Process of making a jug of plastic material with controlled pouring

(30) Priorité: 17.02.1981 FR 8103482; 26.05.1981 FR 8110835
(43) Date de publication de la demande: 25.08.1982
(73) Titulaire: SEPROSY SOCIETE EUROPEENNE POUR LA TRANSFORMATION DES PRODUITS DE SYNTHESE, Paris 9ème, Seine (FR)
(72) Inventeur: Guerrazzi, Vincent, Nanterre Hauts-de-Seine (FR); Vendramini, Valério, Maubeuge, Nord (FR)
(74) Mandataire: Maureau, Philippe

## Description

La présente invention a pour objet un procédé de réalisation d'un bidon en matière synthétique équipé d'un régulateur de débit, et plus spécialement un bidon obtenu par soufflage, comportant une poignée tubulaire dans sa face dans laquelle débouche l'orifice de remplissage et de vidange.

La vidange d'un bidon ou autre récipient contenant un liquide par un orifice dont la section est petite relativement à celle du bidon ne peut être réalisée que par apport dans le bidon d'un volume d'air égal au volume du liquide évacué.

Dans le cas d'un bidon comportant un orifice unique, la sortie de liquide et l'entrée d'air doivent se faire simultanément par celui-ci. Lorsque le bidon est fortement incliné en vue d'une vidange rapide, l'ouverture laissée par le liquide pour le passage d'air n'est pas suffisante pour permettre une admission correcte de celui-ci, ce qui conduit à des passages alternés d'air et de liquide au niveau du goulot, se traduisant par un écoulement saccadé du liquide.

Outre son caractère peu pratique, un tel écoulement est générateur d'éclaboussures, du fait de son irrégularité, ce qui peut être dangereux pour l'opérateur dans le cas de la manipulation de produits corrosifs ou toxiques.

Pour régulariser le débit de liquide, il est connu d'équiper un bidon ou autre récipient considéré, d'une prise d'air disposée en partie haute de celui-ci, et située à l'opposé de l'orifice de vidange.

Si cette prise d'air est obturable par un bouchon vissé, le prix de revient de l'ensemble est augmenté par cet agencement supplémentaire. Dans le cas d'un récipient en matière synthétique obtenu par soufflage, il est facile de ménager une verrue qui est sectionnée au moment de la vidange pour former une prise d'air. Dans ce cas, il n'est pas possible de réutiliser l'emballage.

Une autre solution, également onéreuse, consiste à placer, après remplissage du récipient, une pièce à l'intérieur cu col, ménageant un passage pour l'admission d'air, lors de l'écoulement du liquide.

Il existe également des bidons comportant une poignée tubulaire s'étendant sensiblement jusqu'au niveau du col et formant un conduit d'amenée d'air à l'intérieur du récipient en période de vidange de celui-ci. Un tel agencement affaiblit, néanmoins, très fortement la résistance de la supérieure du bidon, ce qui interdit pratiquement le gerbage de plusieurs bidons remplis de liquide lors de leur transport.

Le brevet luxembourgeois 48 202 décrit un bidon dans la poignée tubulaire duquel sont ménagés deux canaux parallèles dont celui supérieur débouche à l'intérieur du col du récipient. Comme indiqué précédemment, cette disposition diminue la résistance à la compression du bidon, compte tenu de l'affaiblissement de la paroi supérieure de celui-ci.

La présente invention vise à fournir un procédé de fabrication d'un bidon en matière synthétique obtenu par soufflage, présentant une poignée tubulaire qui délimite un conduit et qui est ménagée dans la face dans laquelle débouche l'orifice de remplissage et de vidange, dans lequel la poignée tubulaire s'arrête en retrait de l'orifice.

Selon l'invention, ce procédé consiste à réaliser, dans la zone située entre la poignée et l'orifice, un pincement de la paraison sans enlèvement de matière, de manière à y former un conduit prolongeant le conduit tubulaire délimité par la poignée et débouchant dans l'orifice et un voile de matière entre ledit conduit et le corps du bidon.

D'un point de vue pratique, lors de la vidange du bidon, l'air pénètre dans le conduit débouchant au niveau de l'ouverture de celui-ci, puis passe par la poignée, vers l'intérieur du bidon.

Cet angencement est intéressant car ne modifiant pas sensiblement l'esthétique du bidon, et ne nécessitant pas de pièces annexes, ni d'opérations spécifiques augmentant le prix de revient de l'article.

L'intérêt de cette solution est que la poignée conserve sa forme traditionnelle, et que le pontage réalisé entre le conduit prolongeant la poignée et le corps du récipient assure une bonne fixation de la poignée et confère au recipient une excellente résistance à la compression, permettant le stockage de plusieurs récipients en position superposée.

Pour sa part, et en fonction des applications envisagées, la partie située entre la poignée et le corps du bidon peut être ouverte ou obturée par un voile de matière.

L'invention sera bien comprise à l'aide de la description qui suit en référence au dessin schématique annexé représentant, à titre d'exemples non limitatifs, deux formes d'exécution de ce bidon:
Figure 1 en est une vue en perspective d'un premier bidon;
Figure 2 est une vue en coupe par un plan médian longitudinal de la partie supérieure du bidon de figure 1;
Figure 3 est une vue en coupe transversale de la partie supérieure de ce bidon selon la ligne 3-3 de figure 2;
Figure 4 est une vue en coupe par un plan médian longitudinal de la partie supérieure d'un second bidon;
Figure 5 est une vue en coupe transversale de sa partie supérieure selon la ligne 5-5 de figure 4.

Le bidon (2), représenté au dessin, est de forme traditionnelle, comportant une poignée (3) tubulaire ménagée dans sa face supérieure, sur un bord de laquelle est également ménagé un col (4) présentant une ouverture (5) obturable par un bouchon (6).

Ce bidon est obtenu par soufflage, la poignée (3) résultant du pincement de la paraison de matière entre les deux parois du moule.

Selon l'invention, le pincement assurant la formation de la poignée (3) est prolongé en (7) jusqu'au niveau du col (4), assurant la formation d'un conduit (8) qui, débouchant au niveau de l'ouverture (5) du col, prolonge l'élément tubulaire (9) délimité par la poignée (3).

Dans la forme d'exécution représentée au dessin, le pincement entre les deux parois du moule, au niveau de la zone (7), est réalisé de telle sorte qu'une zone de matière (10) soit conservée.

Lors de la vidange du liquide contenu dans le bidon, le conduit (8) qui se trouve à la partie supérieure du col (4), compte tenu de la position inclinée de l'ensemble, assure un passage régulier d'air vers l'intérieur du bidon par l'intermédiaire de la tubulure (9) délimitée par la poignée (3). Cet apport d'air à l'intérieur du bidon (2) assure une régularité de l'écoulement du liquide hors du bidon.

Dans la variante d'exécution représentée aux figures 4 et 5, le pincement de la paraison est réalisé avec absence d'action entre la poignée (3) proprement dite et la partie (7) délimitant le conduit (8), la zone non pincée assurant la formation d'un canal (13). Ce canal (13) débouche en partie basse du coude formant cuvette, traditionnellement délimité par le conduit (8, 9) entre la poignée (3) et le col (4).

Comme montré au dessin, la section du canal (13) est inférieure à celle du conduit (8).

D'un point de vue pratique, si, lors du remplissage du bidon ou de la manipulation de celui-ci, une certaine quantité de liquide venait se loger dans la cuvette délimitée par le conduit (8), ce liquide serait immédiatement évacué par le canal (13) vers le corps du récipient.

De la sorte, dès le début de la vidange du bidon, l'amenée d'air se fait de façon régulière par le conduit (8, 9), assurant un débit constant et sans à-coup du liquide. Il faut noter que la valeur de la pression d'appel d'air à l'intérieur du conduit (8) est supérieure à la pression de liquide dans le canal (13), de telle sorte que tout écoulement perturbateur de liquide par le canal (13) en direction du conduit (8) est évité.

Comme il ressort de ce qui précède, l'invention apporte une grande amélioration à la technique existante en fournissant un bidon à régulateur de débit incorporé, dont le coût et dont l'exécution sont identiques à ceux des bidons traditionnels.

## Revendications

Procédé de réalisation d'un bidon en matière synthétique obtenu par soufflage, présentant une poignée tubulaire (3) qui délimite un conduit (9) et qui est ménagée dans la face dans laquelle débouche l'orifice (4, 5) de remplissage et de vidange, dans lequel la poignée tubulaire (3) s'arrête en retrait de l'orifice, caractérisé en ce qu'il consiste à réaliser, dans la zone située entre la poignée (3) et l'orifice (4, 5), un pincement de la paraison sans enlèvement de matière, de manière à y former un conduit (8) prolongeant le conduit tubulaire (9) délimité par la poignée (3) et débouchant dans l'orifice (4, 5) et un voile de matière (7, 10) entre ledit conduit (8) et le corps du bidon.

## Patentansprüche

Verfahren zur Herstellung eines Kanisters aus einem Kunststoffmaterial durch einen Blasvorgang, mit einem rohrförmigen Griff (3), welcher eine Leitung (9) bildet und an der Fläche angeordnet ist, in welche die Füll- und Entleerungsöffnung (4, 5) mündet, wobei der rohrförmige Griff (3) hinter der Mündungsöffnung angeordnet ist, dadurch gekennzeichnet, daß der Vorformling in dem zwischen dem Griff (3) und der Mündungsöffnung (4, 5) gelegenen Bereich ohne Materialabtrag zusammengequetscht wird, so daß dort einerseits ein Leitungskanal (8) gebildet wird, welcher die rohrförmige, durch den Griff (9) gebildete und in die Mündungsöffnung (4, 5) mündende Leitung (9) verlängert, sowie andererseits ein zwischen dem Leitungskanal (8) und dem Kanisterkörper angeordneter Materialsteg (7,10).

## Claims

A process for the production by blowing of a pouring container made of synthetic material, that possesses a tubular handle (3) that is the wall of a tube (9) and is provided in the face in which the orifice (4, 5) for filling and emptying emerges, in which the tubular handle (3) ends at a point set back from the orifice, characterized in that the process consists of squeezing the material in the region between the handle (3) and the orifice (4, 5) in such a way as to form, without the removal of any material, a tube (8) opening out into the orifice (4, 5) that is an extension of tube (9) the wall of which forms the handle (3), and a web of material (7, 10) between the said tube (8) and the body of the pouring container.
